# FASCICULE DE BREVET EUROPEEN

(11) **EP 2 005 859 B1**
(45) Date de publication et mention de la délivrance du brevet: **27.10.2010**
(21) Numéro de dépôt: 07360028.0
(22) Date de dépôt: 20.06.2007
(51) Int. Cl.: A47C 1/023

(54) **Dispositif de réglage de la position horizontale de l'assise d'un siège**
Vorrichtung zur Regulierung der horizontalen Position der Sitzfläche eines Stuhls
Device for adjusting the horizontal position of the seat of a seat

(43) Date de publication de la demande: 24.12.2008
(73) Titulaire: STEELCASE SA, 67300 Schiltigheim (FR)
(72) Inventeur: Girardin, Etienne, 57930 Hellering (FR); Krommenaker, Jean-Antoine, 57565 Niderviller (FR)
(74) Mandataire: Littolff, Denis

(56) Documents cités:
- DE-A1- 1 430 281
- US-A- 3 714 843
- US-A- 5 884 887

## Description

La présente invention concerne un siège à dispositif de réglage de la position horizontale de l'assise par rapport au support de ladite assise surmontant le pied du siège. Un tel dispositif est également dénommé dispositif de réglage de la profondeur de l'assise d'un siège.

Selon l'invention, le siège à dispositif comporte :
- une coque supportant la partie matelassée de l'assise et reliée au support ;
- au moins une barre solidaire du support et apte à coulisser dans la coque, dans la direction du réglage ;
- une tige montée sur la coque, orientée dans la direction du coulissement et dont au moins une portion comporte une crémaillère, ladite tige étant mobile en rotation entre une première position de blocage d'au moins une de ladite ou desdites barres dans une encoche de la crémaillère et une seconde position de libération de chaque barre ;
- des moyens de rappel de la tige en position de blocage de chaque barre ; et
- des moyens de commande de la rotation de la tige.

Le siège à dispositif de l'invention fonctionne donc très simplement de la manière suivante : lorsque l'utilisateur actionne les moyens de commande de la rotation de la tige, celle-ci libère la ou les barres solidaires du support qu'elle bloquait jusqu'ici, rendant possible un coulissement de la coque d'assise par rapport audit support. Ce coulissement peut par exemple être effectué par l'utilisateur lorsqu'il est assis, en exerçant avec son corps une action vers l'avant ou vers l'arrière du siège tout en maintenant les moyens de commande actionnés.

Ces derniers peuvent par exemple consister en une tringle orientée sensiblement perpendiculairement à la tige à crémaillère, dont une première extrémité est reliée à la tige par une liaison à rotation d'axe parallèle à et décalée de ladite tige, et dont la seconde extrémité est montée à un organe de commande apte à la déplacer selon un mouvement d'allure rectiligne pour faire pivoter la tige.

En d'autres termes, lorsque l'organe de commande est actionné, il déplace la tringle de manière à exercer une traction sur la liaison rotative décalée, provoquant du même coup la rotation de la tige supportant la crémaillère.

Plus précisément, selon une possibilité, la première extrémité de la tringle peut être munie d'une rotule apte à pivoter entre deux pattes parallèles dépassant radialement de la tige et munies de logements en regard pour loger la rotule.

En l'occurrence, la rotule sert principalement à réaliser une liaison à rotation, même si les degrés de liberté supplémentaire qu'elle offre sont utiles par exemple pour rattraper des écarts dimensionnels. Plus généralement, l'utilisation d'une rotule permet de s'affranchir de la nécessité d'une grande précision dimensionnelle au moment de la réalisation des pièces, précision qui aurait évidemment un coût non négligeable.

De même, selon une configuration préférentielle, l'organe de commande peut consister en une manette à poussoir rotatif d'axe parallèle à celui de la tige à crémaillère, ledit poussoir comportant une excroissance dont l'extrémité libre comporte deux joues parallèles munies de logements en regard pour loger une rotule équipant la seconde extrémité de la tringle.

L'utilisation d'une liaison de ce type à cette seconde extrémité présente les mêmes avantages que mentionnés auparavant, en termes de fabrication et de montage.

La rotation du poussoir, qui consiste en une surface sur laquelle s'exerce la poussée de l'utilisateur, est retransmise à l'excroissance et à son extrémité, entraînant la tringle à l'écart de la tige rotative, et permettant de faire pivoter cette dernière du fait du décalage que présente la première liaison à rotule.

De préférence, les moyens de rappel peuvent consister en un ressort de torsion enroulé autour de la tige.

L'utilisation de moyens de rappel au niveau de la tige permet de s'affranchir de l'emploi de moyens de rappel supplémentaires au niveau de l'organe de commande. Lorsque la tige est rappelée dans sa position initiale, bloquant au moins l'une des barres solidaires du support, la manette à poussoir est elle-même rappelée dans sa position de repos, prête à recevoir une nouvelle poussée de la part de l'utilisateur pour débloquer l'assise par rapport au support et au pied du siège.

Pour simplifier la configuration, la crémaillère couvre seulement une portion d'extrémité de la tige, en vue de bloquer une unique barre. Le déplacement par coulissement de ladite barre s'effectue donc selon une course qui couvre au maximum la longueur de la crémaillère.

En fait, de préférence, le support comporte deux barres parallèles coulissantes dont les extrémités coulissent dans une direction perpendiculaire à l'axe des barres, dans des glissières de la coque disposées de part et d'autre et parallèlement à la tige.

L'invention va à présent être décrite plus en détail, en référence aux figures annexées, pour lesquelles :
- la figure 1 est une vue en perspective de la surface inférieure d'une coque supportant l'assise du siège, montrant le dispositif de réglage de la profondeur de l'assise en position bloquée par rapport à un support ;
- la figure 2 représente, en vue perspective, la surface supérieure de la coque supportant l'assise ;
- la figure 3 correspond à la figure 1, avec le dispositif de réglage de l'invention en position de libération de la coque par rapport au support ; et
- la figure 4 montre une vue en perspective d'un support sur lequel est montée la coque de l'assise.

En référence à la figure 1, la coque (1) supportant l'assise comporte une tige (2) dont l'une des extrémités présente une crémaillère (3) munie d'une série d'encoches (4). Cette tige (2) est montée rotative dans des guides (5) dépassant de la surface de la coque (1),

Dans la position de la tige (2) montrée en figure 2, une encoche (4) de la crémaillère (3) bloque une barre (6) dont les extrémités peuvent coulisser dans des glissières (7, 7') pratiquées dans la coque (1). Cette barre (6) est solidaire du support, par exemple montré en figure 4, support auquel est monté le pied du siège (non représenté). Ce support comporte d'ailleurs une seconde barre (6') également apte à coulisser dans les glissières (7, 7'), mais sur lesquelles ne s'exerce aucun moyen de blocage du type de la crémaillère (3). Un ressort de torsion (8) rappelle la tige (2) dans la position montrée en figure 1, aboutissant au verrouillage de l'assise sur le support (9).

Les moyens de commande en rotation de la tige (2) consistent en une tringle (10) dont l'extrémité est montée rotative entre des pattes (11, 11') solidaires de la tige (2) et qui, actionnée par la manette à poussoir (12), permet de provoquer la rotation de ladite tige (2).

Le fonctionnement de ces moyens de commande apparaît de manière plus explicite en figure 2. Cette figure montre la surface supérieure de la coque (1), surface en principe recouverte d'un matelassage donnant son confort à l'assise.

En l'espèce, le matelassage n'est pas représenté, et la tige (10) apparaît donc avec sa liaison à la manette à poussoir (12). Celle-ci pivote sensiblement au niveau de l'arête (13) de la coque (1) (voir figure 3), entraînant une protubérance (14) à l'extrémité de laquelle est reliée la tige (10). Cette protubérance (14) comporte deux joues supérieures (15, 15') munies de logements en regard dans lesquels l'extrémité en forme de rotule (16) de la tige (10) peut être clipsée. Ainsi, lorsque la manette (12) est pivotée vers le haut, en référence à la figure 2, l'extrémité supérieure de la protubérance (14) entraîne la tige (10) en un déplacement sensiblement rectiligne l'éloignant de la tige (2), entraînant un pivotement des pattes (11, 11') et par conséquent de la tige (2). La liaison entre la tringle (10) et les pattes (11, 11') se fait également à l'aide d'une rotule (17) logée dans deux logements en regard pratiqués dans ces pattes (11, 11'), comme cela apparaît en figure 3.

Lorsqu'on cesse d'agir sur la manette à poussoir (12), les moyens de rappel (8) ramènent la tige (2) dans sa position initiale, et par conséquent ladite manette (12) dans sa position de repos telle qu'illustrée en figure 1.

Lorsque l'utilisateur entend déplacer la coque (1), qui est orientée telle que représentée en figure 2, par rapport au support (9) représenté en figure 4, il les débloque en appuyant sur la manette (12) de sorte que la tige (2) pivote et se retrouve dans sa position illustrée en figure 3. Une action dans un plan horizontal, par exemple réalisée par une poussée dans un sens ou dans l'autre, permet, selon la position de la barre (6) dans les glissières (7, 7') de modifier la position relative de la coque (1) par rapport au support (9).

Dès que la position désirée est atteinte, il suffit de relâcher la manette à poussoir (12), et la coque (1) se retrouve en position bloquée par rapport au support (9).

## Revendications

1. Siège à dispositif de réglage de la position horizontale de l'assise d'un siège par rapport au support de ladite assise surmontant le pied du siège, comportant ;
- une coque (1) supportant la partie matelassée de l'assise et reliée au support ;
- au moins une barre solidaire du support et apte à coulisser dans la coque (1), dans la direction du réglage ;
- une tige (2) montée sur la coque (1), orientée dans la direction du coulissement et dont au moins une portion comporte une crémaillère (3), ladite tige (2) étant mobile en rotation entre une première position de blocage d'au moins une de ladite ou desdites barres (6) dans une encoche (4) de la crémaillère (3) et une seconde position de libération de chaque barre (6);
- des moyens de rappel de la tige (2) en position de blocage de chaque barre (6) ; et
- des moyens de commande de la rotation de la tige (2).

2. Siège à dispositif de réglage selon la revendication précédente, **caractérisé en ce que** les moyens de commande consistent en une tringle (10) orientée sensiblement perpendiculairement à la tige (2) à crémaillère, dont une première extrémité est reliée à la tige (2) par une liaison à rotation d'axe parallèle à et décalée de ladite tige, et dont la seconde extrémité est montée à un organe de commande apte à la déplacer selon un mouvement d'allure rectiligne pour faire pivoter la tige (2).

3. Siège à dispositif de réglage selon la revendication précédente, **caractérisé en ce que** la première extrémité est munie d'une rotule (16) apte à pivoter entre deux pattes (11, 11') parallèles dépassant radialement de la tige (2) et munies de logements en regard pour loger la rotule (16).

4. Siège à dispositif de réglage selon l'une des revendications 2 et 3, **caractérisé en ce que** l'organe de commande consiste en une manette à poussoir (12) rotatif d'axe parallèle à celui de la tige (2) à crémaillère, ledit poussoir (12) comportant une excroissance dont l'extrémité libre comporte deux joues (15, 15') parallèles munies de logements en regard pour loger une rotule (17) équipant la seconde extrémité de la tringle.

5. Siège à dispositif de réglage selon l'une quelconque des revendications précédentes, **caractérisé en ce que** les moyens de rappel consistent en un ressort de torsion (8) enroulé autour de la tige (2).

6. Siège à dispositif de réglage selon l'une quelconque des revendications précédentes, **caractérisé en ce que** la crémaillère (3) couvre une portion d'extrémité de la tige (2) en vue de bloquer une unique barre.

7. Siège à dispositif de réglage selon l'une quelconque des revendications précédentes, **caractérisé en ce que** le support comporte deux barres (6) parallèles dont les extrémités coulissent dans une direction perpendiculaire à l'axe des barres (6), dans des glissières (7, 7') de la coque (1) disposées de part et d'autre et parallèlement à la tige (2).

## Claims

1. Seat including a device for adjusting the horizontal position of a seating element relative to the support of said seating element surmounting the seat leg, comprising:
- a shell (1) supporting the padded part of the seating element and connected to the support;
- at least one pole integral with the support and able to slide in the shell (1), in the direction of the adjustment;
- a rod (2) mounted on the shell (1), oriented in the direction of the sliding and at least one portion of which comprises a toothed rack (3), said rod (2) being mobile in rotation between a first blocking position of at least one of said poles (6) in a notch (4) of the toothed rack (3) and a second position releasing each pole (6);
- means for returning the rod (2) to the blocked position of each pole (6); and
- means for controlling the rotation of the rod (2).

2. Seat including an adjustment device according to the preceding claim, **characterized in that** the control means consist of a rod (10) oriented substantially perpendicular to the rack rod (2), a first end of which is connected to the rod (2) by a rotating link having an axis parallel to and offset from said rod, and the second end of which is coupled to a control lever able to move said end rectilinearly in order to pivot the rod (2).

3. Seat including an adjustment device according to the preceding claim, **characterized in that** said first end is provided with a ball joint (16) able to pivot between two parallel lugs (11, 11'), these lugs extending radially from the rod (2) and being provided with facing casings to house the ball joint (16).

4. Seat including an adjustment device according to one of claims 2 and 3, **characterized in that** the control unit consists of a rotating pushing lever (12) having an axis parallel to that of the rack rod (2), said pushing lever (12) comprising a protrusion, the free end of said protrusion comprising two parallel wings (15, 15') provided with facing casings to house a ball joint (17) provided on the second end of the rod.

5. Seat including an adjustment device according to any of the preceding claims, **characterized in that** the return means consist of a torsion spring (8) entwined with the rack rod (2).

6. Seat including an adjustment device according to any of the preceding claims, **characterized in that** the toothed rack (3) covers an end portion of the rod (2) in order to block a single pole.

7. Seat including an adjustment device according to any of the preceding claims, **characterized in that** the support comprises two parallel poles (6), the ends of these poles sliding in a direction perpendicular to the axis of the poles (6), in slide channels (7, 7') of the shell (1) disposed parallel to and on either side of the rod (2).

## Patentansprüche

1. Sitz mit einer Vorrichtung zur Einstellung der horizontalen Position der Sitzfläche eines Sitzes in Bezug auf den Träger der Sitzfläche, der sich über dem Fuß des Sitzes befindet, der umfasst:
- eine Schale (1), die den gepolsterten Teil der Sitzfläche abstützt und mit dem Träger verbunden ist;
- mindestens einen Holm, der mit dem Träger fest verbunden ist und in der Schale (1) in Richtung der Einstellung gleiten kann;
- eine Stange (2), die an der Schale (1) angebracht ist und in der Gleitrichtung orientiert ist und wovon mindestens ein Abschnitt eine Zahnstange (3) umfasst, wobei die Stange (2) zwischen einer ersten Position zum Blockieren mindestens eines des Holms oder der Holme (6) in einer Kerbe (4) der Zahnstange (3) und einer zweiten Position zum Freigeben jedes Holms (6) rotatorisch beweglich ist;
- Mittel zur Rückstellung der Stange (2) in die Position zum Blockieren jedes Holms (6); und
- Mittel zum Steuern der Drehung der Stange (2).

2. Sitz mit Einstellvorrichtung nach dem vorangehenden Anspruch, **dadurch gekennzeichnet, dass** die Steuermittel aus einem Stab (10) bestehen, der im Wesentlichen senkrecht zu der Zahnstange (2) orientiert ist, wovon ein erstes Ende mit der Stange (2) durch eine Drehverbindung mit einer Achse verbunden ist, die zur Stange parallel und von dieser versetzt ist, und wovon das zweite Ende an einer Steuereinrichtung angebracht ist, die ihn gemäß einer Bewegung mit geradlinigem Verlauf verlagern kann, um die Stange (2) zu drehen.

3. Sitz mit Einstellvorrichtung nach dem vorangehenden Anspruch, **dadurch gekennzeichnet, dass** das erste Ende mit einem Kugelgelenk (16) versehen ist, das sich zwischen zwei parallelen Klauen (11, 11') drehen kann, die radial von der Stange (2) vorstehen und mit gegenüberliegenden Aufnahmesitzen versehen sind, um das Kugelgelenk (16) aufzunehmen.

4. Sitz mit Einstellvorrichtung nach einem der Ansprüche 2 und 3, **dadurch gekennzeichnet, dass** die Steuereinrichtung aus einem drehbaren Druckgriff (12) mit einer Achse, die zu jener der Zahnstage (2) parallel ist, besteht, wobei der Drücker (12) eine Ausstülpung umfasst, deren freies Ende zwei parallele Backen (15, 15') umfasst, die mit gegenüberliegenden Aufnahmen versehen sind, um ein Kugelgelenk (17) aufzunehmen, das das zweite Ende des Stabes bestückt.

5. Sitz mit Einstellvorrichtung nach einem der vorangehenden Ansprüche, **dadurch gekennzeichnet, dass** die Rückstellmittel aus einer Torsionsfeder (8) bestehen, die um die Stange (2) gewickelt ist.

6. Sitz mit Einstellvorrichtung nach einem der vorangehenden Ansprüche, **dadurch gekennzeichnet, dass** die Zahnstange (3) einen Endabschnitt der Stange (2) bedeckt, um einen einzigen Holm zu blockieren.

7. Sitz mit Einstellvorrichtung nach einem der vorangehenden Ansprüche, **dadurch gekennzeichnet, dass** der Träger zwei parallele Holme (6) umfasst, deren Enden in einer zur Achse der Holme (6) senkrechten Richtung in Gleitschienen (7, 7') der Schale (1) gleiten, die auf beiden Seiten und parallel zur Stange (2) angeordnet sind.
